# EUROPÄISCHE PATENTSCHRIFT

(11) **EP 0 832 719 B1**
(45) Veröffentlichungstag und Bekanntmachung des Hinweises auf die Patenterteilung: **16.04.2003**
(21) Anmeldenummer: 97109332.3
(22) Anmeldetag: 09.06.1997
(51) Int. Cl.: B24C 7/00, B24C 5/02

(54) **Nassstrahlanlage**
Wet-blast installation
Installation de sablage humide

(30) Priorität: 08.06.1996 DE 19623024
(43) Veröffentlichungstag der Anmeldung: 01.04.1998
(73) Patentinhaber: Bauer, Andreas, 8020 Graz (AT)
(72) Erfinder: Bauer, Josef, 20097 Hamburg (DE)
(74) Vertreter: Walter, Helmut, Dipl.-Ing.

(56) Entgegenhaltungen:
- EP-A- 0 832 718
- WO-A-86/04288
- WO-A-94/21426
- WO-A-94/27785
- DE-A- 3 643 060
- DE-U- 29 607 056
- US-A- 3 858 358
- US-A- 4 821 467

## Beschreibung

Bei der Reinigung von gegliederten Gebäudefassaden, von Steinskulpturen und ähnlichen Gegenständen sind eine ganze Reihe von Bedingungen zu beachten, die sich teilweise aus der Sachanforderung ergeben, den zu behandelnden Gegenstand von nicht wünschenswerten, teilweise hartnäckigen Ablagerungen zu befreien, ohne ihn zu zerstören, die sich aber auch teilweise aus Vorschriften ergeben, die mit dem Umweltschutz und dergleichen begründet werden. So wäre es beispielsweise möglich, einen Gegenstand im Sinn der Ausgangssituation der vorliegenden Erfindung schonend, effizient und wirtschaftlich von insbesondere aus der Umweltbelastung resultierenden Ablagerungen durch ein Granulat zu befreien, das in einem energiereichen Druckluftstrom suspendiert ist. Es müßten lediglich Druck und Mischungsverhältnis zwischen Druckluft und Granulat "richtig" eingestellt werden. Dabei fällt selbstverständlich in erheblichem Maße Staub an, der als Umweltbelastung, zumindest aber als Umweltbelästigung empfunden wird, weshalb trotz durchaus möglicher Schutzmaßnahmen diese "Trockensandstrahlung" vielfach nicht zugelassen ist und das "Naßsandstrahlen" eingesetzt werden muß. Der Suspension aus Treibgas und Granulat muß dabei eine Flüssigkeit zugemischt werden, um den beim "Sandstrahlen" anfallenden Staub zu binden.

In diesem Zusammenhang bezieht sich die vorliegende Erfindung auf eine Naßstrahlanlage mit zwei steuerbaren Anlagenteilen, von denen der eine steuerbare Anlagenteil der Bereitstellung von trockenem Granulat, das in einem gasförmigen Treibmittel suspendiert ist, dient und der andere steuerbare Anlagenteil der Bereitstellung einer dem Gemisch aus gasförmigem Treibmittel und Granulat zuzumischenden Flüssigkeit dient, wobei die Mischung von Granulat und Treibmittel einerseits und Flüssigkeit andererseits in einem einer Bedienungsperson zuzuordnenden Sprühwerkzeug erfolgt.

Aufgabe der Erfindung ist es, eine solche Naßstrahlanlage so auszubilden, dass eine sogenannte Brückenbildung im Granulat- Kessel und damit eine hierdurch verursachte störung des Betriebsablaufes verhindert wird.

Der Lösung dieser Aufgabe dient die Ausbildung einer Naßstrahlanlage mit den vorgenannten Merkmalen derart, dass der erste steuerbare Anlagenteil einen Kompressor zur Bildung des Treibmittels in der Form von Druckgas, eine Granulatheizung zwischen Kompressor und einem als Druckkessel ausgebildeten Granulatspeicher und eine Einleitung des Druckgases in den Druckkessel zur Bildung des diesem dosiert zu entnehmenden Granulat/Treibmittelgemisches aufweist, während der zweite steuerbare Anlagenteil einer Hochdruckpumpe zur Förderung der Flüssigkeit zwischen einer Flüssigkeitsvorratsquelle und dem Sprühwerkzeug dient, wobei eine Kühlung des vom Kompressor kommenden gasförmigen Treibmittels in zwei Wärmetauschern erfolgt, denen das gasförmige Treibmittel zwischen Kompressor und Druckkessel nacheinander zugeführt wird, und von denen der erste die Granulatheizung des ersten Anlageteils ist, sodass in ihm ein Aufheizen des den Druckkessel verlassenden Granulat/Treibmittelgemisches und eine Kühlung des Treibmittels bzw.Druckgases erfolgt, während im zweiten Wärmetauscher ein Wärmetausch zwischen der von der Flüssigkeitsvorratsquelle kommenden und dem Sprühwerkzeug zuzuführenden Flüssigkeit einerseits und dem dem Druckkessel zuzuführenden Treibmittel andererseits erfolgt und das Treibmittel weiter gekühlt und getrocknet, die Flüssigkeit erwärmt.

W0 94/21426 beschreibt bereits eine Naßstrahlanlage mit zwei Anlagenteilen, von denen der eine Anlagenteil eine Druckluftzuführung aufweist, die mittels einer Förderleitung mit einer Strahldüse verbunden ist, wobei in diese Förderleitung zwischen Druckluftzuführung und Strahldüse eine Trocknung der Luft und eine Druckregelung erfolgt und vor der Strahldüse der geförderten Druckluft ein Granulat aus einem Granulatspeicher zugemischt wird, während der andere Anlagenteil eine Pumpe zum Fördern von Wasser aus einem Wasservorratsbehälter zur Strahldüse und zum Zumischen von Wasser zu dem Druckluft-Granulat-Gemisch in der Strahldüse einschließt, wobei der Wasservorratsbehälter als Wärmetauscher ausgebildet ist, in dem das zur Pumpe gelangende Wasser gewärmt und ein von der Druckluftzuführung kommender Druckluftanteil entsprechend gekühlt wird, ehe dieser zur Erhöhung des Luftdruckes in dem Granulatspeicher in diesen Granulatspeicher eingespeist wird.

Bei einer erfindungsgemäß ausgebildeten Naßstrahlanlage wird in höchstem Maße die Gefahr der Brückenbildung im Granulatkessel ausgeschaltet .

In weiterer Ausgestaltung der Erfindung ist es ihr Ziel, das durch den einen Anlageteil bereitgestellte trockene Granulat, das erfindungsgemäß in einem gasförmigen Treibmittel suspendiert ist, und die durch den anderen Anlageteil bereitgestellte Flüssigkeit so zusammenzubringen, dass die notwendigen Steuervorgänge von einer einzigen Bedienungsperson durchgeführt werden können. Der Erreichung dieses Zieles dient eine weitere Ausgestaltung der erfindungsgemäßen Naßstrahlanlage derart, dass die Steuerung beider Anlageteile zentral vom Sprühwerkzeug aus erfolgt, dem hierzu von der Bedienungsperson zu betätigende Signalgeber für Steuermittel im jeweiligen der beiden Anlageteile zugeordnet sind.

Während für die Bedienung bisher im Einsatz befindlicher Naßstrahlanlagen mindestens zwei Bedienungsperonen notwendig waren, reicht für die Bedienung einer erfindungsgemäßen Naßstrahlanlage eine Bedienungsperson aus.

Weitere zweckmäßige Merkmale zur Weiterbildung der Erfindung ergeben sich aus den Ansprüchen, wie sie nachfolgend anhand der Zeichnung erläutert werden. In der Zeichnung zeigen:
- Fig. 1: als Blockschaltbild das Anlagenkonzept,
- Fig. 2: wiederum als Blockschaltbild den Weg von Förderfluid und Strahlmittel zum Sprühwerkzeug, das nachfolgend entsprechend der allgemeinen Praxis als Strahlpistole bezeichnet wird,
- Fig. 3: erneut als Blockschaltbild den Weg der Brauchflüssigkeit zur Strahlpistole,
- Fig. 4: das Schema der 12-Volt-Steuerleitungen,
- Fig. 5: das als Blockschaltbild gezeichnete Schaltbild der Gesamtanlage,
- Fig. 6: den inneren Aufbau der Strahlpistole,

Gemäß Fig. 1 fördert eine Druckquelle in der Form eines Kompressors 1 feuchtwarme Druckluft als Förderfluid in eine mit dieser Druckluft als Preßluft betriebene Granulatheizung 2 im Dosierbereich, die einen Druckkessel 3 und eine 4 einschließt. Nach Verlassen der granulat-Heizung 4 wird die feuchtwarme Druckluft einem Wärmetauscher 5 zugeführt, dem als Kühlmittel über eine Leitung 6 Kaltwasser zugeleitet wird, das den Wärmetauscher 5 als Warmwasser über eine Leitung 7 verläßt. Der Wärmetauscher 5 ist ein im Gegenstromprinzip arbeitender wasserbetriebener Luftkühler. Druckluft und daraus im Wärmetauscher bzw. Luftkühler 5 niedergeschlagenes Kondensat gelangen in einen Wasserabscheider 8 aus dem das Kondensat abgeleitet wird, sodaß die verbliebene Luft als trockene Druckluft über die Leitung 9 in den Druckkessel 3 gelangt.

In Fig. 2 ist mit dem Pfeil 10 die Eingabe des Granulats in den Druckkessel 3 dargestellt. Aus dem im Druckkessel 3 befindlichen Granulat wird eine Teilmenge dem Druckkessel entnommen, wobei die Entnahmemenge mittels eines Granulatdosierventils 11 bestimmbar ist. Granulatteilmengen gelangen in stetiger Folge in die Granulatheizung 4, in die ein Teil der gemäß Fig.l bereitgestellten trockenen Druckluft gelangt. Die Gesamtmenge der trockenen Druckluft kommt über die bereits im Zusammenhang mit Fig. 1 genannte Leitung 9 über ein Druckluftsteuerventil 12 an einen Verzweigungspunkt 13, von dem aus eine erste Teilmenge über die Leitung 14 in die Granulatheizung 4 und eine zweite Teilmenge, die trockene Druckluft ist, die gemäß Fig. 1 in den Druckkessel 3 gelangt. Das Verhältnis zwischen erster und zweiter Teilmenge wird mittels eines Förderluftstellventiles 14 im Leitungszweig 15 vom Verzweigungspunkt 13 zur Granulatheizung 4 bestimmt. Das Gemisch aus Granulat und trockener Druckluft in angemessener Menge und angemessenem Verhältnis zwischen den Gemischkomponenten wird als Druckluft-Strahlmittelgemisch (Pfeil 16) der Strahlpistole 17 zugeführt.

Der Weg des Brauchwassers als bevorzugter staubbindender Flüssigkeit ist in Fig. 3 dargestellt. Einer Wasservorratsquelle 18, die in Wassertank oder der Anschluß einer Wasserleitung sein kann, wird Kaltwasser (Pfeil 19) entnommen und dem Wärmetauscher bzw. wasserbetriebenen Luftkühler 5 zugeführt, um darin so eingesetzt zu werden, wie es oben im Zusammenhang mit Fig. 1 beschrieben wurde. Das über die Leitung 7 den Wärmetauscher bzw. Luftkühler 5 verlassende Warmwasser (dargestellt durch den Pfeil 20) wird mittels einer pneumatischen Hochdruckpumpe 21 der Strahlpistole 17 zugeführt.

Der Kompressorbatterie 22 wird ein 12-Volt-Strom entnommen, um einem Schalt- und Steuerpult 23 zugeleitet zu werden, von dem aus die Stromversorgung des Förderluftstellventiles 14 (elektrische Leitung 24), der pneumatischen Hochdruckpumpe 21 (elektrische Leitung 25) und des Granulatdosierventils 11 (elektrische Leitung 26) bewirkt wird. Des weiteren wird vom Schalt- und Steuerpult 23 aus die Versorgung einer Totmannschaltung 27 (elektrische Leitung 28) und eines Kesselrüttlers 29 (elektrische Leitung 30) bewirkt.

Die Totmannschaltung 27 ist dem Verzweigungspunkt 13 vorund dem Druckluftstellventil 12 nachgeschaltet. Sobald die Einwirkung der Bedienungsperson der Anlage auf die Strahlpistole 17 aufhört, wird die Funktion der gesamten Anlage durch Beendigung der Zuführung der trockenen Druckluft beendet,

Der Kesselrüttler ist eine außen um den Auslaß 31 des Druck-kessels gelegte Rütteleinrichtung 32 geeigneter Ausgestaltung. Dadurch, daß der Druckkessel 3 mit trockener Druckluft beschickt wird, ist die Gefahr von Brückenbildung vor dem Auslaß 31 des Druckkessels 3 zwar minimiert, aber die Rütteleinrichtung 32 sollte vorsorglich als zusätzliche Sicherung gegen Brückenbildung vorgesehen sein, zumal sie, weil sie nur als zusätzliche Sicherung gegen Brückenbildung gedacht ist, entsprechend einfach ausgebildet werden kann und ihre äußere Zuordnung zum Kesselauslaß 31 eine einfache Überwachung und gegebenenfalls notwendige Reparatur bei geringstmöglicher Störung des Betriebsablaufs möglich macht.

In Fig. 5 ist die Gesamtanlage mit dem Weg des Brauchwassers gemäß Fig. 3, dem Weg der Preßluft gemäß Fig. 1 sowie dem Weg von Förderluft und Strahlmittel gemäß Fig. 2 als Blockschaltbild dargestellt. Für gleiche Komponenten der Anlage sind die Bezugszeichen verwendet, die auch in Fig. 1 bis 3 verwendet worden sind, sodaß die Wege von Wasser (Pfeil 20) und in Druckluft fluidisiertem Granulat (Pfeil 16) zur Sprühpistole 17 nachvollzogen werden können, ohne daß dies im einzelnen nochmals beschrieben werden müßte. Uber die entsprechend ausgebildete Signalgeberleitung 31 (Fig. 4,5) ist ein manuell zu betätigendes, in die Sprühpistole 17 eingefügtes Tastenbrett mit dem zentralen Schalt- und Steuerpult 23 derart verbunden, daß von der Bedienungsperon, die die Sprühpistole 17 handhabt, eine Mengen- und Druckregelung von Wasser (Pfeil 20) und Druckluft Granulat-Gemisch (Pfeil 16) individuell und entsprechend den jeweils vorliegenden Anforderungen möglich ist, auch wenn die Orte der Handhabung der Sprühpistole 17 und der Aufstellung des Schalt- und Steuerpultes 23 sowie der über diese zu bestimmenden Anlage weit auseinander liegen, indem beispielsweise die Anlage mit dem Schalt- und Steuerpu lt auf dem Boden vor einem eingerüsteten Gebäude aufgestellt ist und ein Arbeiter mit der Sprühpistole am entfertesten Punkt des Gerüstes tätig ist.

Die Sprühpistole 17 selbst ist an sich nicht eigentlich Gegenstand der vorliegenden Erfindung, ausgenommen die Unterbringung des Tasten- bzw. Schaltbrettes, die jedoch grundsätzlich in jeder beliebigen Weise erfolgen kann. Es wird demzufolge von der Beschreibung der Sprühpistole im einzelnen abgesehen und auf Fig. 6 verwiesen, die den inneren Aufbau der Sprühpistole zeigt.

Wesentlich ist die Auslegung der Sprühpistole derart, daß die Zumischung der Flüssigkeit (20) zu dem Gemisch (16) aus gasförmigem Treibmittel und Granulat in der Sprühpistole 18 erfolgt.

Darauf hinzuweisen ist noch, daß in Fig. 5 die Rütteleinrichtung 29 als im Kessel 3 angeordnet dargestellt ist; tatsächlich soll sie gemäß Fig. 2 außen den Bereich des Kesselauslasses 11 umgeben.

## Patentansprüche

1. Naßstrahlanlage mit zwei steuerbaren Anlagenteilen (16,20), von denen der eine steuerbare Anlagenteil (16) der Bereitstellung von trockenem Granulat,das in einem gasförmigen Treibmittel suspendiert ist, dient und der andere steuerbare Anlagenteil (20) der Bereitstellung einer dem Gemisch aus gasförmigem Treibmittel und Granulat zuzumischenden Flüssigkeit dient, wobei die Mischung von Granulat und Treibmittel einerseits und Flüssigkeit andererseits in einem einer Bedienungsperson zuzuordnenden Sprühwerkzeug (17) erfolgt, wobei der erste steuerbare Anlagenteil (16) einen Kompressor (1) zur Bildung des Treibmittels in der Form von Druckgas, einen als Druckkessel (3) ausgebildeten Granulatspeicher und eine Einleitung von Druckgas in den Druckkessel (3) zur Bildung des diesem dosiert zu entnehmenden Granulat/Treibmittelgemisches aufweist, während der zweite steuerbare Anlagenteil eine Hochdruckpumpe (21) zur Förderung der Flüssigkeit zwischen einer Flüssigkeitsvorratsquelle (18) und dem Sprühwerkzeug (17) dient, und wobei ein Wärmetausch zwischen dem gasförmigen Treibmittel und der Flüssigkeit in einem Wärmetauscher erfolgt, **dadurch gekennzeichnet,**
**dass** der Wärmetausch in zwei Wärmetauschern (4,5) erfolgt, denen gasförmiges Treibmittel zwischen Kompressor (1) und Druckkessel (3) nacheinander zugeführt wird und von denen der erste die Granulatheizung (4) am Auslaß des Druckkessels (3) des ersten Anlageteils (16) ist, sodass in ihm ein Aufheizen des den Druckkessel (3) verlassenden Granulat/-Treibmittelgemisches und eine Kühlung des Treibmittels bzw. Druckgases erfolgt, während der zweite Wärmetauscher (5) der Wärmetauscher ist, in dem der Wärmetausch zwischen der von der Flüssigkeitsvorratsquelle (18) kommenden und dem Sprühwerkzeug (17) zuzuführenden Flüssigkeit einerseits und dem dem Druckkessel zuzuführenden Treibmittel andererseits erfolgt und das Treibmittel weiter gekühlt und getrocknet, die Flüssigkeit erwärmt werden.

2. Naßstrahlanlage nach Anspruch 1, **dadurch gekennzeichnet, dass** die Steuerung beider Anlageteile (16,20) zentral vom Sprühwerkzeug (17) aus erfolgt, dem hierzu von der Bedienungsperson zu betätigende Signalgeber für Steuermittel im jeweiligen der beiden Anlageteile (16,20) zugeordnet sind.

3. Naßstrahlanlage nach Anspruch 1 oder 2, **dadurch gekennzeichnet, dass** dem trockenen Treibmittel vor der Einbringung in den Druckkessel (3) eine Teilmenge entnommen wird, in die das den Druckkessel verlassende Granulat suspendiert wird.

4. Naßstrahlanlaage nach Anspruch 1 oder 2, **dadurch gekennzeichnet, dass** zwischen zweitem Wärmetauscher (5) und Druckkessel (3) ein Flüssigkeitsabscheider (8) angeordnet ist, dem einerseits die dem Treibmittel im Flüssigkeitsabscheider selbst und die bereits im zweiten Wärmetauscher (5) vom Treibmittel abgetrennte und dem Flüssigkeitsabscheider getrennt vom Treibmittel zugeführte Flüssigkeit gemeinsam und andererseits das getrockneten Treibmittel getrennt entnommen werden.

5. Naßstrahlanlage nach einem der Ansprüche 1 bis 4, **gekennzeichnet durch** eine Dosiereinrichtung (11) für das Granulat am Druckkesselauslaß (31) und eine Dosiereinrichtung (14) für die Bestimmung des Mengenverhältnisses zwischen trockenem Treibmittelanteil, der in den Druckkessel (3) eingebracht wird, und dem Treibmittelanteil, in den das Granulat suspendiert wird, wobei das Granulat nach der Dosiereinrichtung (11) am Druckkesselauslaß in das Treibmittel nach der zweiten Dosiereinrichtung (14) in einer Mischkammer (4) suspendiert wird.

6. Naßstrahlanlage nach Anspruch 5, **dadurch gekennzeichnet, dass** die Zumischung der Flüssigkeit zum Gemisch aus Treibmittel und darin suspendiertem Granulat im Sprühwerkzeug (17) erfolgt.

7. Naßstrahlanlage nach einem der Ansprüche 1 bis 6, **gekennzeichnet durch** eine "Totmannabschaltung" (27), **durch** die getrocknetes Treibmittel vor der Einbringung in den Druckkessel (3) geführt wird.

8. Naßstrahlanlage nach einem der Ansprüche 1 bis 7, **gekennzeichnet durch** eine Rütteleinrichtung (32), die dem schwingungsarm gelagerten Druckkessel (3) im Bereich von dessen Auslaßdüsen außen zugeordnet ist.

9. Naßstrahlanlage nach einem der Ansprüche 2 bis 8, **dadurch gekennzeichnet, dass** der Kompressor des ersten Anlageteils eine Pumpe (111) ist, die mit gasförmigem Fluid angetrieben wird, das der selben zentralen Zuleitung (103) entnommen wird, der auch das gasförmige Treibmittel für den Transport des Granulates vom Druckkessel zum Sprühwerkzeug (100) entnommen wird und ein Regelventil (106) für die Fluidzuführung zum Pumpenmotor (110) sowie ein weiteres Regelventil (107) für das Granulattreibmittel vorgesehen sind, die in einer Abhängigkeit voneinander so zu betreiben sind, dass bei Aufnahme eines Strahlvorganges zunächst nur das Regelventil (106) für die Fluidzuführung zum Pumpenmotor (111) geöffnet ist, um eine relativ große Menge Flüssigkeit im Rahmen des zweiten Anlagenteiles für die Zuführung von Flüssigkeit zum Sprühwerkzeug (100) zuzuführen und dass erst bei Erreichen eines vorgegebenen Druckes in der Flüssigkeitsförderleitung das weitere Regelventil (107) geöffnet wird, um dem Sprühwerkzeug (100) außer der von der Pumpe geförderten Flüssigkeit im Treibmittel suspendiertes Granulat und dieses gasförmige Treibmittel zuzuführen.

10. Naßstrahlanlage nach den Ansprüchen 8 und 9, **dadurch gekennzeichnet, dass** der notwendige Betriebsdruck im Druckkessel (105) nur mit einem Teil des gasförmigen Treibmittels bewirkt wird.

11. Naßstrahlanlage nach den Ansprüchen 8 bis 10, **dadurch gekennzeichnet, dass** das Verhältnis zwischen dem dem Druckkessel zuzuführenden gasförmigen Treibmittelteil und einem der Rütteleinrichtung (117) zuzuführenden gasförmigen Fluid mit einem Ventilpaar (118, 120) bestimmt wird, das dem weiteren Regelventil (107) in Parallelschaltung nachgeschaltet ist.

12. Naßstrahlanlage nach den Ansprüchen 9 bis 11, **dadurch gekennzeichnet, dass** das überchüssige gasförmige Fluid aus dem Druckbehälter (105) und das Abgas des Pumpenmotors (110) in einem Wärmetauscher (122) zusammengebracht werden, ehe das Gasgemisch die Anlage verläßt.

13. Naßstrahlanlage nach Anspruch 12, **dadurch gekennzeichnet, dass** das Gasgemisch die Anlage durch einen dem Wärmetauscher (122) nachgeordneten Schalldämpfer (123) verläßt.

14. Naßstrahlanlage nach einem der Ansprüche 9 bis 13, **dadurch gekennzeichnet, dass** das gasförmige Fluid mit einem Kompressor, die Flüssigkeit aus einem zentralen Netz bereitgestellt wird.

15. Naßstrahlanlage nach einem der Ansprüche 9 bis 14, **dadurch gekennzeichnet, dass** die Abhängigkeit der Betätigung von einem (106) und weiterem Regelventil (107) mittels eines druckabhängigen Signalgebers (112) in der Förderleitung zwischen Pumpe (111) und Sprühwerkzeug (100) bewirkt wird.

16. Naßstrahlanlage nach Anspruch 15, **dadurch gekennzeichnet, dass** der Signalgeber (112) zwangsweise übersteuerbar ist, um druckunabhängig ausschließlich Flüssigkeit einer eigenen Flüssigkeitsauslaßdüse (102) des Sprühwerkzeugs (100) zuführen zu können.

## Claims

1. A wet spray installation comprising two controllable parts (16, 20), one controllable part (16) being used to prepare dry granulate suspended in a gaseous propellant and the other controllable part (20) being used for supplying a liquid for adding to the mixture of gaseous propellant and granulate, wherein the granulate and propellant on the one hand and the liquid on the other hand are mixed in a spray tool (17) assigned to an operator, wherein the first controllable part (16) comprises a compressor (1) for obtaining the propellant in the form of a compressed gas, a granulate reservoir in the form of a pressure vessel (3) and an inlet for pressure gas into the pressure vessel (3) in order to form the mixture of granulate and propellant for removal therefrom in metered manner, whereas the second controllable part is a high-pressure pump (21) for conveying the liquid between a liquid supply source (18) and the spray tool (17) and wherein heat between the gaseous propellant and the liquid is exchanged in a heat exchanger, **characterised in that** the heat exchange is effected in two heat exchangers (4, 5) which are successively supplied with gaseous propellant between the compressor (1) and the pressure vessel (3), and the first heat exchanger is the granulate heater (4) at the outlet of the pressure vessel (3) in the first part (16) so that the mixture of granulate and propellant leaving the pressure vessel (3) is heated therein and the propellant or pressure gas is cooled therein, whereas the second heat exchanger (5) is that in which the heat exchange is effected between the liquid coming from the supply source (18) and supplied to the spray tool (17) on the one hand and the propellant for supplying to the pressure vessel on the other hand and the propellant is additionally cooled and dried and the liquid is heated.

2. A wet spray installation according to claim 1, **characterised in that** the two parts (16, 20) of the installation are centrally controlled by the spray tool (17), which to that end is associated with a signal transmitter actuated by the operator for control means in each of the two parts (16, 17).

3. A wet spray installation according to claim 1 or 2, **characterised in that** a part of the dry propellant in which the granulate leaving the pressure vessel (3) is suspended is withdrawn before being introduced into the pressure vessel.

4. A wet spray installation according to claim 1 or 2, **characterised in that** a liquid separator is disposed between the second heat exchanger (5) and the pressure vessel (3) and from it the liquid separated from the propellant in the liquid separator itself together with the liquid already separated from the propellant in the second heat exchanger (5) and supplied to the liquid separator separately from the propellant IS removed on the one hand and the dry propellant is removed on the other hand.

5. A wet spray installation according to any of claims 1 to 4, **characterised by** a metering device (11) for the granulate at the pressure-vessel outlet (31) and a metering device (14) for determining the ratio between the quantity of dry propellant introduced into the pressure vessel (3) and the quantity of propellant suspended in the granulate, wherein the granulate downstream of the metering device (11) is suspended at the pressure vessel outlet in the propellant downstream of the second metering device (14) in a mixing chamber (4).

6. A wet spray installation according to claim 5, **characterised in that** the liquid is added to the mixture of propellant and granulate suspended therein in the spray tool (17).

7. A wet spray installation according to any of claims 1 to 6, **characterised by** a "dead man's off switch" (27) through which dried propellant is conveyed before being introduced into the pressure vessel (3).

8. A wet spray installation according to any of claims 1 to 7, **characterised by** a vibrator (32) externally associated with the pressure vessel (3), mounted with little vibration, in the neighbourhood of the outlet nozzles thereof.

9. A wet spray installation according to any of claims 2 to 8, **characterised in that** the compressor in the first part of the installation is a pump (111) driven by gaseous fluid taken from the same central supply pipe (103) from which the gaseous propellant for conveying the granulate from the pressure vessel to the spray tool (100) is taken, and a control valve (106) is provided for supplying fluid to the pump motor (110) and a second control valve (107) is provided for the granulate propellant and are operated in dependence on one another so that when a spray operation is started, only the control valve (106) for supplying fluid to the pump motor (111) is initially opened in order to supply a relatively large amount of liquid in the frame of the second part of the installation for supplying liquid to the spray tool (100), and only when a preset pressure is reached in the liquid supply pipe the second control valve (107) is opened in order to supply the spray tool (100) with granulate suspended in the propellant and with the said gaseous propellant in addition to the fluid conveyed by the pump.

10. A wet spray installation according to claims 8 and 9, **characterised in that** the necessary operating pressure in the pressure vessel (105) is obtained with only a part of the gaseous propellant.

11. A wet spray installation according to claims 8 to 10, **characterised in that** the ratio between the amount of gaseous propellant supplied to the pressure vessel and the gaseous fluid supplied to the vibrator (117) is determined by a pair of valves (118, 120) disposed downstream in parallel with the additional control valve (107).

12. A wet spray installation according to claims 9 to 11, **characterised in that** the excess gaseous fluid from the pressure container (105) and the exhaust gas from the pump motor (110) are brought together in a heat exchanger (122) before the gas mixture leaves the installation.

13. A wet spray installation according to claim 12, **characterised in that** the gas mixture leaves the installation through a silencer (123) disposed downstream of the heat exchanger (122).

14. A wet spray installation according to any of claims 9 to 13, **characterised in that** the gaseous fluid is provided by a compressor and the liquid is provided from a central network.

15. A wet spray installation according to any of claims 9 to 14, **characterised in that** the dependence of operation of one control valve (106) on the other control valve (107) is effected by means of a pressure-dependent signal transmitter (112) in the supply pipe between the pump (111) and the spray tool (100).

16. A wet spray installation according to claim 15, **characterised in that** the signal transmitter (112) can be automatically overridden in order to supply liquid exclusively independently of pressure to an individual liquid outlet nozzle (102) of the spray tool (100).

## Revendications

1. Installation à jet humide ayant deux sections d'installation (16, 20) que l'on peut commander, dont l'une des sections d'installation (16) que l'on peut commander, sert à la préparation du granulat sec qui est mis en suspension dans un agent propulseur gazeux, et l'autre section d'installation (20) que l'on peut commander, sert à préparer un liquide à mélanger au mélange d'agent propulseur gazeux et de granulat, le mélange de granulat et d'agent propulseur s'effectuant d'un côté et celui avec le liquide s'effectuant de l'autre côté dans un outil de pulvérisation (17) associé à un opérateur, la première section d'installation (16) que l'on peut commander, présentant un compresseur (1) pour former l'agent propulseur sous forme d'un gaz comprimé, un réservoir de granulat façonné sous la forme d'un réservoir sous pression (3) et une amenée de gaz comprimé dans le réservoir sous pression (3) pour former le mélange granulat/agent propulseur à retirer par doses de celui-ci, tandis que dans la deuxième section d'installation que l'on peut commander, une pompe haute pression (21) sert à transporter le liquide entre une source de réserve de liquide (18) et l'outil de pulvérisation (17), et un échange de chaleur se produisant entre l'agent propulseur gazeux et le liquide dans un échangeur de chaleur,
**caractérisée en ce que**
l'échange de chaleur se produit dans deux échangeurs de chaleur (4, 5) dans lesquels est introduit successivement un agent propulseur gazeux entre le compresseur (1) et le réservoir sous pression (3) et dont le premier constitue le chauffage du granulat (4) à la sortie du réservoir sous pression (3) de la première section d'installation (16), de sorte qu'il s'y produit un échauffement du mélange granulat/agent propulseur quittant le réservoir sous pression (3) et un refroidissement de l'agent propulseur ou du gaz comprimé, tandis que le deuxième échangeur de chaleur (5) constitue l'échangeur de chaleur, dans lequel se produit l'échange de chaleur entre d'une part le liquide provenant de la source de réserve de liquide (18) et à introduire dans l'outil de pulvérisation (17) et d'autre part l'agent propulseur à introduire dans le réservoir sous pression et l'agent propulseur est encore refroidi et séché, le liquide étant échauffé.

2. Installation à jet humide selon la revendication 1, **caractérisée en ce que** la commande des deux sections d'installation (16, 20) se réalise de façon centrale à partir de l'outil de pulvérisation (17), auquel sont associés les générateurs de signaux à activer dans ce but par l'opérateur, pour les moyens de commande dans chacune des deux sections d'installation (16, 20).

3. Installation à jet humide selon la revendication 1 ou 2, **caractérisée en ce qu'**une portion est retirée de l'agent propulseur sec avant qu'il ne soit amené dans le réservoir sous pression (3), portion dans laquelle est mis en suspension le granulat quittant le réservoir sous pression.

4. Installation à jet humide selon la revendication 1 ou 2, **caractérisée en ce qu'**un séparateur de liquide (8) est disposé entre le deuxième échangeur de chaleur (5) et le réservoir sous pression (3), séparateur duquel sont retirés conjointement, d'une part, le liquide lui-même de l'agent propulseur dans le séparateur de liquide et le liquide déjà séparé de l'agent propulseur dans le deuxième échangeur de chaleur (5) et introduit dans le séparateur de liquide séparément de l'agent propulseur, et d'autre part l'agent propulseur sec en est retiré séparément.

5. Installation à jet humide selon l'une quelconque des revendications 1 à 4, **caractérisée par** un dispositif de dosage (11) pour le granulat au niveau de la sortie (31) du réservoir sous pression et par un dispositif de dosage (14) pour déterminer le rapport quantitatif entre la proportion d'agent propulseur sec, qui est introduite dans le réservoir sous pression (3) et la proportion d'agent propulseur dans laquelle est suspendu le granulat, le granulat après le dispositif de dosage (11) au niveau de la sortie du réservoir sous pression étant mis en suspension dans l'agent propulseur dans une chambre de mélange (4) après le deuxième dispositif de dosage (14).

6. Installation à jet humide selon la revendication 5, **caractérisée en ce que** l'ajout en mélangeant du liquide au mélange constitué de l'agent propulseur et du granulat suspendu dans celui-ci, a lieu dans l'outil de pulvérisation (17).

7. Installation à jet humide selon l'une quelconque des revendications 1 à 6, **caractérisée par** "un dispositif de coupure d'homme-mort" (27), par le biais duquel est introduit de l'agent propulseur séché avant l'introduction dans le réservoir sous pression(3).

8. Installation à jet humide selon l'une quelconque des revendications 1 à 7, **caractérisée par** un dispositif secoueur (32) qui, à l'extérieur, est associé au réservoir sous pression (3), monté sans vibration dans la zone de ses buses de sortie.

9. Installation à jet humide selon l'une quelconque des revendications 2 à 8, **caractérisée en ce que** le compresseur de la première section d'installation est une pompe (111) qui est entraînée par un fluide gazeux qui est retiré de la même amenée centrale (103), de laquelle est également retiré l'agent propulseur gazeux pour transporter le granulat du réservoir sous pression à l'outil de pulvérisation (100) et **en ce qu'**il est prévu une vanne de régulation (106) pour introduire le fluide dans le moteur de pompe (110) ainsi qu'une vanne de régulation supplémentaire (107) pour l'agent propulseur du granulat, que l'on doit exploiter de façon dépendante l'une de l'autre, de sorte que lorsque débute un processus de jet, il n'y a d'abord que la vanne de régulation (106) pour introduire le fluide dans le moteur de pompe (11) qui est ouverte, afin d'introduire une quantité relativement grande de liquide dans le cadre de la deuxième section d'installation en vue d'introduire du liquide dans l'outil de pulvérisation (100) et **en ce que** la vanne de régulation supplémentaire (107) ne s'ouvre que lorsqu'une pression prédéterminée est atteinte dans la conduite transportant le liquide, afin d'introduire dans l'outil de pulvérisation (100), le granulat suspendu dans l'agent propulseur et cet agent propulseur gazeux, à l'exception du liquide transporté par la pompe.

10. Installation à jet humide selon les revendications 8 et 9, **caractérisée en ce que** la pression de fonctionnement nécessaire dans le réservoir sous pression (105) n'est produite que par une partie de l'agent propulseur gazeux.

11. Installation à jet humide selon les revendications 8 à 10, **caractérisée en ce que** le rapport entre la portion d'agent propulseur gazeux à introduire dans le réservoir sous pression et un fluide gazeux à introduire dans le dispositif secoueur (117) est déterminé par une paire de vannes (118, 120), qui est placée en aval de la vanne de régulation supplémentaire (107) dans un montage en parallèle.

12. Installation à jet humide selon les revendications 9 à 11, **caractérisée en ce que** le fluide gazeux excédentaire provenant du réservoir sous pression (105) et le gaz d'échappement du moteur de pompe (110) sont réunis dans un échangeur de chaleur (122) avant que le mélange gazeux ne quitte l'installation.

13. Installation à jet humide selon la revendication 12, **caractérisée en ce que** le mélange gazeux quitte l'installation à travers un amortisseur de bruit (123) disposé en aval de l'échangeur de chaleur (122).

14. Installation à jet humide selon l'une quelconque des revendications 9 à 13, **caractérisée en ce que** le fluide gazeux est préparé avec un compresseur, le liquide provenant d'un réseau central.

15. Installation à jet humide selon l'une quelconque des revendications 9 à 14, **caractérisée en ce que** la dépendance de l'actionnement d'une vanne de régulation (106) et d'une vanne de régulation supplémentaire (107) est réalisée au moyen d'un générateur de signaux (112) dépendant de la pression dans la conduite de transport entre la pompe (111) et l'outil de pulvérisation (100).

16. Installation à jet humide selon la revendication 15, **caractérisée en ce que** le générateur de signaux (112) peut être surrégulé d'office, afin de pouvoir introduire de façon indépendante de la pression, exclusivement du liquide dans une buse de sortie de liquide (102), propre à l'outil de pulvérisation (100).
